# EUROPÄISCHE PATENTSCHRIFT

(11) **EP 0 725 500 B1**
(45) Veröffentlichungstag und Bekanntmachung des Hinweises auf die Patenterteilung: **16.04.2003**
(21) Anmeldenummer: 95117499.4
(22) Anmeldetag: 07.11.1995
(51) Int. Cl.: H04H 1/00

(54) **Einrichtung zur Verwaltung von digital codierten Verkehrsmeldungen in Empfangsgeräten**
Means for managing digitally coded traffic messages in broadcast receivers
Dispositif de gestion des informations routières codées en numérique pour récepteur de radiodiffusion

(30) Priorität: 03.02.1995 DE 19503415
(43) Veröffentlichungstag der Anmeldung: 07.08.1996
(73) Patentinhaber: ROBERT BOSCH GMBH, 70442 Stuttgart (DE)
(72) Erfinder: Goss, Stefan, Dipl.-Ing., D-31137 Hildesheim (DE); Kell, Dietmar, Dipl.-Ing., D-31199 Diekholzen (DE)

(56) Entgegenhaltungen:
- EP-A- 0 259 970
- EP-A- 0 283 708
- EP-A- 0 290 679
- EP-A- 0 586 897
- WO-A-94/22243

## Beschreibung

Die Erfindung geht aus von einem Verfahren nach der Gattung des Hauptanspruchs.

Mit dem Radio-Daten-System (RDS) wird eine zusätzliche und unhörbare Übermittlung von digitalen Daten parallel zu Rundfunkprogrammen in einem Datenkanal ermöglicht. Spezifikationen des Radio-Daten-Systems für UKW-Hörfunk sind unter anderem in der Druckschrift Tech. 3244 - E, März 1984 der europäischen Runfunk-Union (EBU) festgelegt. Rundfunkempfänger mit geeigneten RDS-Decodern können übermittelte Daten zusätzlich zum Rundfunkempfang mit dem selben Empfangsteil aufnehmen und decodieren. Die Datenübertragung erfolgt in 32 Gruppen zu jeweils 108 Bit, wobei jeder Gruppe ein bestimmter Dienst zugewiesen wird. Die Gruppe 8a ist zur Übertragung von digital codierten Verkehrsmeldungen vorgesehen.

Der Aufbau und die Codierung dieser Verkehrsmeldungen sind in dem Normvorschlag ALERT C, November 1990, herausgegeben vom RDS ATT ALERT Consortium, im einzelnen festgelegt. Die wesentlichen Elemente einer Verkehrsmeldung sind dabei der Ort des Geschehens (Location) und das Ereignis (Event).
Diese Angaben sind katalogisiert, das heißt, daß jedem verkehrsrelevanten Ort und jedem verkehrsrelevanten Ereignis ein eindeutiger Code zugewiesen ist. Die Verkettung der Orte in der Ortstabelle entlang existierender Straßen gibt den Verlauf wieder. Außer den üblichen Einrichtungen eines Empfangsgerätes mit einem RDS-Decoder sind zur Nutzung des Verkehrsmeldungskanals TMC (Traffic Message Channel) Einrichtungen zur Decodierung, zur Speicherung, zur Weiterverarbeitung und zur Ausgabe der Verkehrsmeldungen erforderlich.

Die EP 290 679 A1 zeigt eine Vorrichtung zum Empfang und zur Behandlung von Verkehrsinformationen, bei der digital codierte Verkehrsmeldungen in einer Tabelle abgelegt werden, wobei den einzelnen Verkehrsmeldungen Adressen und laufende Nummern zugeordnet sind.

Aufgabe der vorliegenden Erfindung ist es, ein Verfahren zur Verwaltung von digital codierten Verkehrsmeldungen anzugeben, die über die reine Speicherung der Verkehrsmeldungen hinausgehend der Vielfalt der empfangenen Verkehrsmeldungen gerecht wird und die empfangenen Verkehrsmeldungen in vorteilhafter Weise zur Ausgabe bereithält. Die Ausgabe kann dabei durch Sprache, durch Anzeige von Schriftzeichen oder durch kartographische Darstellungen erfolgen.

Diese Aufgabe wird durch die kennzeichnenden Merkmale des unabhängigen Patentanspruchs 1 gelöst.

Das erfindungsgemäße Verfahren ermöglicht in vorteilhafter Weise, daß alle ordnungsgemäß empfangenen Verkehrsmeldungen gespeichert werden und daß ein späterer Zugriff auf die Verkehrsmeldungen in einfacher Weise möglich ist. Um wiederholt empfangene Verkehrsmeldungen nicht zusätzlich abspeichern zu müssen, ist gemäß einer Weiterbildung der Erfindung vorgesehen, daß empfangene Verkehrsmeldungen durch Vergleich mit den bereits im Speicher abgelegten Verkehrsmeldungen auf Neuheit geprüft werden und daß für die empfangenen Verkehrsmeldungen, die nicht mehr neu sind, innerhalb des zugehörigen Verwaltungsdatensatzes die Zeit des jeweils letzten Empfangs der Verkehrsmeldung abgelegt wird.

Eine weitere Verbesserung der Verwaltung der Verkehrsmeldungen ist dadurch möglich, daß der Verwaltungsdatensatz folgende weitere Informationen enthält: Priorität der Verkehrsmeldung, Adresse des Verwaltungsdatensatzes der vorangegangenen Verkehrsmeldung, Adresse des Verwaltungsdatensatzes der folgenden Verkehrsmeldung, Gültigkeitsdauer und verschiedene Informationen über den Status der Verkehrsmeldung. Der Status der Verkehrsmeldung umfaßt dabei etwa folgende Attribute: verifiziert, gültig, neu, decodierbar, selektiert, automatische Verkehrsmeldungsausgabe oder ob es sich um eine Sammelmeldung handelt. Außerdem kann innerhalb des Verwaltungsdatensatzes angegeben werden, nach welcher Kategorie die Verkehrsmeldung als Sammelmeldung aufgefaßt werden kann. Kategorien von A bis Z sind im Norm-Vorschlag ALERT C angegeben.

Um den Benutzer aktuell zu informieren, kann bei dem erfindungsgemäßen verfahren ferner vorgesehen sein, daß empfangene und als gültig und neu erkannte Verkehrsmeldungen auf Decodierbarkeit geprüft und nach Vergleich mit einem Selektionskriterium decodiert und ausgegeben werden.

Das Selektionskriterium kann von dem Benutzer über eine geeignete Bedieneinheit des Empfangsgerätes eingegeben werden, beispielsweise in der Form "nur Verkehrsmeldungen, welche die Autobahn A7 in nördlicher Richtung zwischen Kassel und Hannover betreffen" oder "nur Verkehrsmeldungen, die Orte im Umkreis von 50 km vom Standort des Fahrzeugs betreffen". Damit werden nur die selektierten Verkehrsmeldungen automatisch ausgegeben, während andere empfangene Verkehrsmeldungen lediglich im Speicher abgelegt werden. Dadurch wird eine wesentliche Entlastung der Aufmerksamkeit des Benutzers erzielt.

Eine andere Weiterbildung des erfindungsgemäßen Verfahrens besteht darin, daß bei einer Änderung des Selektionskriteriums die im Speicher abgelegten Verkehrsmeldungen mit dem geänderten Selektrionskriterium verglichen werden und im Falle einer bisher nicht selektierten, jedoch dem geänderten Selektionskriterium genügenden Verkehrsmeldung eine automatische Ausgabe erfolgt. Dabei ist vorzugsweise vorgesehen, daß in dem Verwaltungsdatensatz der jeweils gültige Selektionsstatus gespeichert ist.

Diese Weiterbildung ermöglicht nach einer Änderung des Selektionskriteriums eine Ausgabe der bisher lediglich gespeicherten Verkehrsmeldungen. Um den Benutzer dabei nicht zu überfordern, ist es insbesondere durch die Speicherung des Selektionsstatus möglich, die für die geänderte Selektion zutreffenden Verkehrsmeldungen nicht auszugeben, wenn sie bereits unter dem vorangegangenen Selektionskriterium ausgegeben wurden.

Eine andere Weiterbildung der Erfindung besteht darin, daß eine Verkehrsmeldung gelöscht wird, wenn sie für eine bestimmte Dauer nicht erneut empfangen wird oder wenn eine diese Verkehrsmeldung betreffende Löschmeldung empfangen wird. Vorzugsweise enthält dabei der Verwaltungsdatensatz die Gültigkeitsdauer.

Wie in der Computertechnik üblich kann das Löschen dabei durch Schreiben einer besonderen Kennzeichnung in den Verwaltungsdatensatz erfolgen. Diese Weiterbildung hat den Vorteil, daß der Speicher nicht durch überholte Verkehrsmeldungen gefüllt wird und daß eine Löschung auch vorgenommen wird, wenn seitens des Rundfunksenders eine Löschungsmeldung unterbleibt.

Ein Ausführungsbeispiel ist in der Zeichnung anhand mehrerer Figuren dargestellt und in der nachfolgenden Beschreibung näher erläutert. Es zeigt:
- Fig. 1: ein Blockschaltbild eines zum Empfang von digital codierten Verkehrsmeldungen ausgelegten Empfangsgerätes und
- Fig. 2: eine schematische Darstellung eines Speichers für die Verkehrsmeldungen und die Verwaltungsdatensätze.

Das Ausführungsbeispiel ist zwar als Blockschaltbild dargestellt. Dieses bedeutet jedoch nicht, daß es auf eine Realisierung mit Hilfe von einzelnen den Blöcken entsprechenden Schaltungen beschränkt ist. Das Empfangsgerät ist vielmehr in besonders vorteilhafter Weise mit Hilfe von hochintegrierten Schaltungen realisierbar. Dabei können digitale Signalprozessoren eingesetzt werden, welche bei geeigneter Programmierung die in den Blockschaltbildern dargestellten Verarbeitungsschritte durchführen.

Fig. 1 zeigt einige zur Erläuterung der Erfindung erforderliche Baugruppen eines Rundfunkempfängers und im gestrichelt umrahmten Teil speziell für die erfindungsgemäße Einrichtung vorhandene Baugruppen. Die zu empfangenden Signale werden über eine Antenne 1 einem Empfangsteil 2 zugeführt, an dessen Ausgang ein RDS-Decoder 3 angeschlossen ist. Zur Steuerung des Rundfunkempfängers über eine Bedieneinheit 4 dient ein Mikrocomputer 5. Dieser ist über einen Frequenzeinsteller 6 mit einem Steuereingang des Empfangsteils 2 und mit einem Steuereingang eines Audio-Verstärkers 7 verbunden, um den gewünschten Sender und die Wiedergabe-Parameter, wie Lautstärke, Höhen- und Tiefenanhebung usw. einzustellen. An einen Ausgang des Audio-Verstärkers 7 ist ein Lautsprecher 8 angeschlossen. Der Mikrocomputer 5 ist ferner mit einer Uhr 9 verbunden, aus der Daten abgerufen werden können, welche das Datum und die Uhrzeit darstellen.

Im Mittelpunkt der zur Verarbeitung der Verkehrsmeldungen (TMC) dienenden Einrichtungen steht ein weiterer Mikrocomputer 11. Diesem werden die Ausgangssignale des RDS-Decoders 3 zugeführt, aus denen die Verkehrsmeldungen selektiert werden. Der TMC-Mikrocomputer 11 ist über eine Einrichtung 12 zur Handhabung der Bedienung mit dem Mikrocomputer 5 verbunden. Hierüber werden beispielsweise Kommandos von der Bedieneinheit 4 abgewickelt, um Meldungen auszugeben oder Selektionskriterien zu bearbeiten, die in einem dafür vorgesehenen nichtflüchtigen Schreib/Lese-Speicher 13 abgelegt werden.

Bei dem in Fig. 1 dargestellten Ausführungsbeispiel ist eine Sprachausgabe vorgesehen. Dazu werden in einer Sprachsynthese-Einrichtung 14 die bei 15 decodierten Verkehrsmeldungen in Sprachsignale umgesetzt und dem Audio-Verstärker 7 zugeleitet. Verkehrsmeldungen und Verwaltungsdatensätze werden im Speicher 13 abgelegt. Nur Lese-Speicher 16 und 17 enthalten eine Ortsliste und eine Ereignisliste.

Fig. 2 zeigt eine schematische Darstellung des Aufbaus des Speichers 13 (Fig. 1), wobei die Einteilung der einzelnen Speicher- bzw. Adressenbereiche je nach Länge der einzelnen Datensätze bzw. Verkehrsmeldungen flexibel ist. In einem ersten Teil 20 des Meldespeichers sind Verwaltungsdatensätze 21 bis 2n abgelegt, welche jeweils folgende Daten enthalten:

| lfd. | Name | Erläuterung Nr. |
|---|---|---|
| 1. | ∗ptr_mes | Zeiger auf den Speicher, der die Verkehrsmeldung enthält |
| 2. | meld_nr | lfd. Nummer der Verkehrsmeldung gemäß der Reihenfolge |
| 3. | meld_prio | Priorität (normal, urgent, extremly urgent) |
| 4. | ∗ptr_pre | Zeiger auf Verkehrsmeldung zuvor |
| 5. | ∗ptr_post | Zeiger auf nächste Verkehrsmeldung |
| 6. | Erstzeitstempel | Monat, Woche, Tag, Stunde, Minute, Sekunde |
| 7. | Aktualisierungszeitstempel | Monat, Woche, Tag, Stunde, Minute, Sekunde |
| 8. | Gültigkeitsdauer | Monat, Woche, Tag, Stunde, Minute, (aus übertragener Dauer berechnet) |
| 9. | verifiziert | (0=nein, 1=ja) |
| 10. | gültig | (0=nein, 1=ja) |
| 11. | neu | (0=nein, 1=ja) |
| 12. | decodierbar | (0=nein, 1=ja) |
| 13. | selektiert | (0=nein, 1=ja) |
| 14. | automatische Verkehrsmeldungsausgabe | (0=nein, 1=ja) |
| 15. | sammel-meld | (0=nein, 1=ja) |
| 16. | sammel-kat | Kategorie, nach der die Verkehrsmeldung als Sammelmeldung aufgefaßt werden kann A...Z/1/ |

Der Zeiger ptr_post wird benötigt, um die Verkehrsmeldungen in der zuvor festgelegten Reihenfolge auszugeben, während der Zeiger ptr_pre dazu dient, nach der Ausgabe einer Verkehrsmeldung auf Wunsch des Benutzers diese zu wiederholen bzw. durch entsprechende Bedieneingaben mehrere zurückliegende zu wiederholen.

Mit Hilfe der in den Verwaltungsdatensätzen gespeicherten Adressen kann dann auf Verkehrsmeldungen 31 bis 3n im Teil 30 des Speichers zugegriffen werden, was durch Pfeile 41, 42, 43 schematisch dargestellt ist. Pfeile 44, 45 veranschaulichen die Zeiger eines Verwaltungsdatensatzes, die auf den vorangegangenen und den folgenden Verwaltungsdatensatz hinweisen.

Ein schneller Zugriff auf den jeweiligen Verwaltungsdatensatz und damit im Bedarfsfall auch auf die jeweilige Verkehrsmeldung wird dadurch erzielt, daß außerdem ein sogenannter Header 46 im Speicher abgelegt ist, der die Anzahl n der Verkehrsmeldungen, einen Zeiger PTR1 auf den ersten Verwaltungsdatensatz, einen Zeiger PTRn auf den letzten Verwaltungsdatensatz und einen Zeiger PTRx auf den jeweils in Bearbeitung befindlichen Verwaltungsdatensatz enthält.

## Patentansprüche

1. Verfahren zur Verwaltung von digital codierten Verkehrsmeldungen in Empfangsgeräten, wobei empfangene und auf Gültigkeit und Neuheit geprüfte Verkehrsmeldungen in einem Speicher abgelegt werden und je empfangener neuer Verkehrsmeldung ein Verwaltungsdatensatz (21 bis 2n) generiert und gespeichert wird, wobei der Verwaltungsdatensatz folgende Informationen enthält:
- Adresse der zugehörigen Verkehrsmeldung im Speicher,
- laufende Nummer der Verkehrsmeldung gemäß der Reihenfolge des erstmaligen Empfangs,
**dadurch gekennzeichnet, dass** der Verwaltungsdatensatz weiter zumindest die Zeit des erstmaligen Empfangs der Verkehrsmeldung enthält, dass empfange und als gültig und neu erkannte Verkehrsmeldungen auf Decodierbarkeit geprüft und nach dem Vergleich mit einem Selektionskriterium decodiert und ausgegeben werden und dass in dem Verwaltungsdatensatz der jeweils gültige Selektionsstatus gespeichert ist.

2. Verfahren nach Anspruch 1, **dadurch gekennzeichnet, daß** empfangene Verkehrsmeldungen durch Vergleich mit den bereits im Speicher abgelegten Verkehrsmeldungen auf Neuheit geprüft werden und daß für die empfangenen Verkehrsmeldungen, die nicht mehr neu sind, innerhalb des zugehörigen Verwaltungsdatensatzes die Zeit des jeweils letzten Empfangs der Verkehrsmeldung abgelegt wird.

3. Verfahren nach einem der Ansprüche 1 oder 2, **dadurch gekennzeichnet, daß** der Verwaltungsdatensatz (21-2n) folgende weitere Informationen enthält:
- Priorität der Verkehrsmeldung,
- Adresse des Verwaltungsdatensatzes der vorangegangenen Verkehrsmeldung,
- Adresse des Verwaltungsdatensatzes der folgenden Verkehrsmeldung,
- Gültigkeitsdauer und
- verschiedene Informationen über den Status der Verkehrsmeldung.

4. Verfahren nach einem der vorhergehenden Ansprüche, **dadurch gekennzeichnet, daß** bei einer Änderung des Selektionskriteriums die im Speicher abgelegten Verkehrsmeldungen mit dem geänderten Selektionskriterium verglichen werden und im Falle einer bisher nicht selektierten, jedoch dem geänderten Selektionskriterium genügenden Verkehrsmeldung eine automatische Ausgabe erfolgt.

5. Verfahren nach einem der vorhergehenden Ansprüche, **dadurch gekennzeichnet, daß** eine Verkehrsmeldung gelöscht wird, wenn sie für eine bestimmte Dauer nicht erneut empfangen wird oder wenn eine diese Verkehrsmeldung betreffende Löschmeldung empfangen wird.

6. Verfahren nach Anspruch 5, **dadurch gekennzeichnet, daß** der Verwaltungsdatensatz die Gültigkeitsdauer enthält.

## Claims

1. Method for administering digitally coded traffic messages in receivers, received traffic messages which have been tested for validity and novelty being stored in a memory and an administration data record (21 to 2n) being generated and stored per received new traffic message, the administration data record containing the following information:
- address of the associated traffic message in the memory,
- serial number of the traffic message according to the order in which it was first received,
**characterized in that** the administration data record also contains at least the time of the first reception of the traffic message, **in that** the decodability of traffic messages which have been received and recognized and valid and novel is tested, and after the comparison with a selection criterion said traffic messages are decoded and output, and **in that** the respectively valid selection status is stored in the administration data record.

2. Method according to Claim 1, **characterized in that** received traffic messages are tested for novelty by comparison with the traffic messages already stored in the memory, and **in that**, with respect to the received traffic messages which are no longer novel, the time of the respective last reception of the traffic message is stored within the associated administration data record.

3. Method according to one of Claims 1 or 2, **characterized in that** the administration data record (21-2n) contains the following further information:
- priority of the traffic message,
- address of the administration data record of the preceding traffic message,
- address of the administration data record of the following traffic message,
- duration of validity, and
- various information relating to the status of the traffic message.

4. Method according to one of the preceding claims, **characterized in that**, when the selection criterion is changed, the traffic messages which are stored in the memory are compared with the changed selection criterion and a traffic message which has previously not been selected but satisfies the changed selection criterion is output automatically.

5. Method according to one of the preceding claims, **characterized in that** a traffic message is deleted if it is not received again for a specific period or if a delete message relating to this traffic message is received.

6. Method according to Claim 5, **characterized in that** the administration data record contains the period of validity.

## Revendications

1. Procédé de gestion d'informations routières en codage numérique pour des récepteurs de radiodiffusion, selon lequel les informations routières reçues et dont la validité et la nouveauté ont été contrôlées sont enregistrées dans une mémoire et suivant chaque nouvelle information reçue, on génère un jeu de données de gestion (21-2n) est généré et enregistré en mémoire, le jeu de données de gestion contenant les informations suivantes :
- adresse de l'information routière correspondante dans la mémoire ,
- numéro courant de l'information routière selon l'ordre de la première réception,
**caractérisé en ce que**
le jeu de données de gestion contient en outre au moins l'instant de la première réception de l'information routière,
on vérifie la possibilité de décodage des informations routières reçues et reconnues comme valables et nouvelles et,
après la comparaison avec un critère de sélection, on les décode et on les émet, et on enregistre dans
le jeu de données de gestion l'état de sélection respectif valable.

2. Procédé selon la revendication 1,
**caractérisé en ce qu'**
on vérifie la nouveauté des informations routières reçues en les comparant aux informations routières déjà enregistrées dans la mémoire et pour les informations routières reçues qui ne sont plus nouvelles, à l'intérieur du jeu de données de gestion correspondant, on enregistre l'instant de la dernière réception respective de l'information routière.

3. Procédé selon l'une quelconque des revendications 1 ou 2,
**caractérisé en ce que**
le jeu de données de gestion (21-2n) contient les autres informations suivantes :
- priorité de l'information routière,
- adresse du jeu de données de gestion de l'information routière précédente,
- adresse du jeu de données de gestion de l'information routière suivante,
- durée de validité et
- différentes informations concernant l'état de l'information routière.

4. Procédé selon l'une quelconque des revendications précédentes,
**caractérisé en ce qu'**
en cas de variation du critère de sélection on compare les informations routières enregistrées dans la mémoire avec le critère de sélection modifié et en cas d'une information routière non encore sélectionnée jusqu'alors mais répondant au critère de sélection modifié, on effectue une émission automatique.

5. Procédé selon l'une quelconque des revendications précédentes,
**caractérisé en ce qu'**
on efface une information routière si elle n'est pas reçue de nouveau dans une durée déterminée ou si une information d'effacement concernant cette information routière a été reçue.

6. Procédé selon la revendication 5,
**caractérisé en ce que**
le jeu de données de gestion contient la durée de validité.
